# FASCICULE DE BREVET EUROPEEN

(11) **EP 2 833 331 B1**
(45) Date de publication et mention de la délivrance du brevet: **07.04.2021**
(21) Numéro de dépôt: 14179467.7
(22) Date de dépôt: 01.08.2014
(51) Int. Cl.: G07F 7/06

(54) **Mécanisme de verrou à consigne, notamment pour chariots en libre service**
Verriegelungsmechanismus zum Aufbewahren, insbesondere von Selbstbedienungseinkaufswagen
Lock mechanism with deposit, in particular for supermarket trolleys

(30) Priorité: 01.08.2013 FR 1357670
(43) Date de publication de la demande: 04.02.2015
(73) Titulaire: Les Ateliers Réunis - Caddie, 67410 Drusenheim (FR)
(72) Inventeur: Vissault, Jean-Claude, 42100 SAINT ETIENNE (FR); Beckrich, Mathieu, 67100 STRASBOURG (FR); Chaillou, Alain, 49320 BRISSAC QUINCE (FR)
(74) Mandataire: Ipsilon

(56) Documents cités:
- EP-A1- 1 821 267
- EP-A2- 1 286 318
- WO-A1-01/43085
- AU-A4- 2010 100 636
- DE-A1- 10 113 336
- DE-U1-202004 013 063
- FR-A1- 2 772 496

## Description

La présente invention concerne d'une façon générale les systèmes de sécurité pour chariots, tels que des chariots d'achats et des chariots à bagages qui sont mis à la disposition des usagers dans les magasins en libre service et dans les installations de transport telles que les gares et les aérogares.

Ces systèmes de sécurité, appelés consigneurs, ont pour objet d'éviter les vols de ces chariots et d'inciter les usagers à les ramener après usage à leur poste d'attente où ils sont emboîtés les uns dans les autres.

Ces consigneurs sont généralement constitués d'un boitier comportant d'un côté une fente d'introduction de clé et de l'autre une fente d'introduction de consigne. Ce boitier contient un mécanisme de verrou alternatif qui emprisonne la clé en libérant la consigne ou emprisonne la consigne en libérant la clé.

Le brevet EP 0 286 460 décrit un mécanisme utilisant le mouvement de deux leviers, pivotant chacun autour d'un axe intermédiaire, les extrémités desdits leviers venant, d'un côté, en prise directe sur l'extrémité d'une clé et, de l'autre côté, venant en prise directe avec la tranche d'une pièce de consigne. Un ressort actionne une paillette qui verrouille le mouvement des leviers en position ouverte du coté clé, lorsque le mouvement d'introduction d'une consigne a fait pivoter lesdits leviers et dégager l'espace permettant l'engagement de ladite paillette entre les leviers. La réintroduction de la clé repousse la paillette à l'encontre du ressort et autorise le pivotement en sens inverse des leviers l'un vers l'autre et l'ouverture de leurs extrémités opposées pour libérer la consigne. Des ressorts auxiliaires agissant sur les leviers sollicitent ces derniers en position de fermeture du coté de la clé. En dépit de sa grande simplicité, un tel mécanisme est d'un assemblage compliqué en raison de la nécessité de mise en place dans le boitier de divers ressorts agissant dans des directions contraires sur les leviers et sur la paillette.

On connaît également un autre mode de réalisation d'un mécanisme de consigneur dans lequel les leviers agissent, d'un côté, directement sur la pièce de consigne et, de l'autre côté, sur un verrou basculant, actionné par un ressort. Le pêne de ce verrou basculant vient en service crocheter une lumière formant gâche pratiquée à l'extrémité distale de la clé. Comme dans le mécanisme précédent, la présence de plusieurs ressorts, l'un agissant sur le verrou basculant et les autres agissant sur les leviers, complique les opérations de montage du mécanisme dans le boitier du consigneur.

De plus, il est également connu des documents AU2010100636 A4, DE10113336 A1, DE202004013063 U1, EP1286318 A2, EP1821267 A1, FR2772496 A1 et WO0143085 A1 des mécanismes de verrouillage à consigne.

La présente invention a pour but de remédier à cet inconvénient et de proposer un mécanisme de verrou à consigne amélioré qui, tout en restant d'une grande compacité, ne présente plus les difficultés de montage des mécanismes antérieurs ci-dessus évoqués.

Selon l'invention, le mécanisme de verrouillage est du type à leviers pivotants agissant d'un coté en prise directe avec la consigne et de l'autre sur un verrou basculant dont une extrémité porte un pêne s'engageant dans une lumière de la clé. Ce mécanisme est caractérisé en ce que le verrou basculant a la forme générale d'une croix, les extrémités de la barre transversale de ladite croix portant chacune un plot d'appui et un ressort à lame plat étant disposé par-dessus les leviers et le verrou basculant, ledit ressort comportant d'un coté deux pattes reposant sur les plots d'appui de la barre transversale du verrou basculant et de l'autre deux pattes coopérant chacune avec un des deux leviers pivotants pour solliciter en direction l'une de l'autre les extrémités desdits leviers dirigées vers le verrou basculant.

Grâce à l'emploi d'un ressort plat monobloc agissant sur les leviers et sur le verrou basculant, on facilite grandement les opérations de montage du mécanisme du consigneur et l'on diminue l'encombrement du mécanisme qui peut-être logé dans une cassette très compacte.

Selon d'autres caractéristiques prises isolément ou en combinaison l'une avec l'autre :
- La barre longitudinale du verrou porte vers une de ses extrémités deux protubérances formant pêne d'engagement dans une fenêtre formant gâche pratiquée dans la clé ;
- Les plots d'appui de la barre transversale du verrou présentent une pente inclinée ;
- La barre longitudinale du verrou porte deux palettes qui, en service, coopèrent avec les extrémités correspondantes des leviers ;
- Les deux pattes du ressort plat qui coopèrent avec les plots d'appui de la barre transversale du verrou sont disposées dans le même plan horizontal que ledit ressort plat, les deux pattes dudit ressort qui coopèrent avec les leviers étant disposées orthogonalement audit plan horizontal ;
- Le ressort plat comporte une languette formant frein lors de l'éjection de la pièce de consigne ;
- Le mécanisme de verrouillage à consigne, est logé dans une cassette formée d'un boitier fermé par un couvercle supérieur, ledit boitier présentant une face verticale munie d'une fente d'introduction d'une pièce de consigne et une face verticale diamétralement opposée munie d'une fente d'introduction d'une clé ;
- La cassette est montée dans un boitier fixé au moyen d'une bride sur la barre de manœuvre d'un chariot ;
- Le couvercle de la cassette comporte une ouverture à travers laquelle le pêne du verrou prend appui sur le boitier, en position de verrouillage de la clé.

L'invention a également pour objet un consigneur pour chariot à consigne qui contient le mécanisme tel que brièvement exposé ci-dessus. Ce mécanisme est par exemple logé dans un boitier.

D'autres caractéristiques et avantages de l'invention ressortiront de la description qui va suivre d'un exemple non limitatif de réalisation de l'invention, en référence aux dessins annexés dans lesquels :
- La Figure 1 est une vue générale éclatée d'un boitier de consigneur comportant une cassette logeant un mécanisme de verrouillage à consigne selon un mode de réalisation de l'invention.
- La Figure 2 est une vue générale éclatée du mécanisme de verrouillage à consigne selon un mode de réalisation de l'invention et de la cassette dans laquelle il est logé.
- La Figure 3A est une vue schématique en perspective illustrant le verrouillage d'une clé et la figure 3B illustre en coupe la clé verrouillée dans le boitier du consigneur (vue miroir par rapport aux vues des autres figures).
- La Figure 4 est une vue schématique en perspective illustrant le déverrouillage d'une clé.
- La Figure 5 est une vue de dessus en perspective du verrou basculant du mécanisme de verrouillage à consigne selon un mode de réalisation de l'invention.
- La Figure 6 est une vue de dessous en perspective du verrou basculant du mécanisme de verrouillage à consigne selon un mode de réalisation de l'invention.
- La Figure 7 est une vue de dessus en perspective du ressort plat du mécanisme de verrouillage à consigne selon un mode de réalisation de l'invention.
- La Figure 8 est une vue de dessous en perspective du ressort plat du mécanisme de verrouillage à consigne selon un mode de réalisation de l'invention.

Sur la Figure 1 on a représenté schématiquement à titre d'exemple les éléments constitutifs d'un consigneur pour chariot d'achats, ledit consigneur devant être fixé sur la barre de manœuvre du chariot, à savoir : le boitier B1, avec sa bride B2 destinés à s'adapter sur le tube T appartenant à la poignée du chariot, la cassette C1 contenant le mécanisme de verrouillage à consigne qui sera décrit plus en détail par la suite, la chaîne C2 qui relie le boitier à une clé C3 et qui est immobilisée dans le boitier par la clavette C4, la vis V et l'écrou E qui servent à la fixation de l'ensemble en traversant la clavette C4, le tube T et la bride B2, la pièce C5 de reprise d'effort entre le verrou (non représenté) et le boitier et enfin la plaquette P qui porte des inscriptions signalétiques.

La Figure 2 présente en vue éclatée les différents éléments du mécanisme de verrouillage à consigne qui est logé dans une cassette, elle-même montée dans le boitier B1 représenté à la Figure 1. La cassette logeant ce mécanisme est constituée par un boitier 1 fermé par un couvercle supérieur 2. L'une des faces verticales du boitier 1 référencée 3 incorpore une fente 4 d'introduction de pièce ou jeton de consigne 5. Par convention, cette face 3 sera désignée ci-après comme étant la face avant de la cassette 1. On voit que les extrémités de la face avant 3 débordent de part et d'autre des cotés latéraux opposés la, 1b du boitier 1. La face avant 3 s'étend en hauteur légèrement au-dessus du chant supérieur des bords latéraux la, 1b et de la face arrière opposée 6. Cette construction présente l'avantage de constituer un boitier monobloc offrant une plus grande résistance aux efforts de traction et une plus grande facilité de montage, la face 3 d'entrée de clé étant intégrée au boitier 1. La face arrière 6, diamétralement opposée à la face avant 3, présente une fente d'entrée de clé qui n'est pas visible sur les figures. A l'intérieur du boitier 1, attenant à sa face arrière 6, on trouve un caisson 7 formant chambre de réception de la clé 8. Le caisson 7 présente un évidement 9 (ex : central) disposé selon l'axe longitudinal médian du boitier 1, ledit axe étant matérialisé par la ligne tiretée visible sur la Figure 2. L'évidement 9 du caisson 7 s'étend sur toute la hauteur de la paroi arrière du caisson et sur une partie de sa paroi supérieure, définissant une lumière pour le passage du pêne du verrou. L'espace interne du boitier 1 est divisé en deux zones par une cloison sensiblement médiane 10 : la zone se trouvant du côté de la face avant 3 est la zone de réception de la consigne 5, la zone se trouvant du côté de la face arrière 6 est la zone de réception de la clé 8. Dans cette dernière, entre la cloison 10 et le caisson 7, le plancher du boitier 1 porte un berceau 11 formant palier pour la barre transversale du verrou. Dans la zone de réception de la consigne 5 le plancher du boitier 1 porte un plateau 12 de réception de la consigne 5, disposé selon l'axe longitudinal médian dudit boitier, et deux plots 13 sur lesquels les leviers 14 sont chacun montés à pivotement autour d'un axe vertical. Les plots 13 sont situés à l'aplomb d'ouvertures 15 pratiquées dans le chant supérieur des cotés latéraux la, 1b du boitier 1.

Chaque levier 14 est essentiellement constitué d'une plaquette 16 dont le chant tourné vers l'axe longitudinal médian du boitier 1 présente une encoche semi-circulaire 19, ladite encoche étant destinée à venir en service en contact avec le chant d'une pièce de consigne 5 (par exemple de forme complémentaire). Le levier 14 comporte en outre un pivot intermédiaire 17 et une butée 18 de ressort.

Le verrou est constitué par une pièce en forme générale de croix. La barre longitudinale 20 de la pièce porte vers son extrémité dirigée vers la face arrière 6 (lorsque le verrou est logé dans le boitier) deux protubérances 21 et 22 (s'étendant perpendiculairement à la barre, vers le haut) formant pêne d'engagement dans la fenêtre formant gâche 23 et qui est pratiquée dans l'empreinte de la clé 8. A l'opposé de ce pêne, la barre longitudinale 20 du verrou porte deux palettes 24 et 25 qui, en service, coopèrent avec les extrémités correspondantes des plaquettes 16 des leviers 14.

La barre transversale 26 du verrou constitue l'axe horizontal de basculement de ce dernier et repose en service sur le berceau 11 du fond du boitier 1. Cette barre est perpendiculaire à l'axe longitudinal d'introduction de la clé ou de la consigne dans le boitier. Elle porte à chacune de ses deux extrémités opposées un plot 27, 28 d'appui pour les extrémités correspondantes des pattes formées dans le ressort plat R. De préférence chaque plot 27, 28 présente une pente inclinée vers l'avant du boitier 1.

Le ressort plat R comporte deux jeux de pattes destinées en service à venir en appui respectivement sur le verrou et sur les leviers 14. Les pattes arrière 29 et 30 du ressort se trouvent dans le même plan horizontal que ce dernier. En service, elles sont en appui respectivement sur les plots 27 et 28 portés par la barre transversale 26 du verrou. Les pattes avant 31 et 32 du ressort plat sont disposées dans un plan perpendiculaire à celui du ressort. En service, chaque patte avant 31, 32 du ressort passe entre le pivot 17 et la butée 18 d'un levier 14 correspondant et s'étend à travers une des ouvertures 15 pratiquées dans le chant supérieur des cotés latéraux la, 1b du boitier 1 sur laquelle elle prend appui. Entre les pattes avant 31 et 32, le ressort plat comporte une languette courbe 33. En service, cette languette courbe vient en appui contre la face supérieure de la pièce de consigne 5 et fait fonction de frein d'éjection pour ladite pièce. On notera que les pattes arrière 29,30, les pattes avant 31,32 et la languette 33 sont toutes raccordées à une partie centrale 35 sensiblement plane formant le corps du ressort.

Le couvercle 2 présente sur son coté orienté vers la face arrière du boitier de cassette 1 un évidement 34. En service, cet évidement est destiné au passage de l'extrémité de la protubérance 22 du verrou, de manière que ladite protubérance vienne en appui sur le boitier B1 du consigneur à travers le couvercle du boitier 1 de la cassette C1 (figure 1).

En raison de ces dispositions, les crochets des leviers pivotants n'ont pas d'effet sur la clé, ils servent uniquement à libérer ou emprisonner la pièce de consigne. Les efforts de traction sur la clé sont repris par le boitier et non pas par la cassette. L'axe 26 du verrou sert uniquement au pivotement, il n'est pas utile pour reprendre les efforts de traction, ce qui permet d'avoir un axe de verrou relativement fin.

La clé est libérée ou emprisonnée par le verrou basculant en forme de croix dont la partie orientée vers les leviers 14 comporte les deux palettes 24, 25 susceptibles de coopérer avec la partie d'extrémité correspondante des leviers pivotants pour bloquer ou libérer le mouvement de rotation du verrou.

La Figure 3A illustre schématiquement le verrouillage de la clé 8 : lors de l'introduction de la clé 8 dans la fente correspondante de la face arrière 6 du boitier 1, la poussée du nez de clé sur la protubérance 21 de la barre transversale 20 du verrou provoque le basculement de ce dernier dans le sens anti-horaire à l'encontre de la force d'appui des pattes arrière 29 et 30 du ressort plat et l'engagement de la protubérance 22 dans la fenêtre 23 de la clé 8. Simultanément, les palettes 24 et 25 du verrou s'écartent des extrémités correspondantes des leviers 14 qui, sous l'effet des pattes avant 31 et 32 du ressort plat peuvent pivoter l'une vers l'autre, provoquant ainsi l'ouverture de l'extrémité avant opposée des leviers 14 (écartement transversal des deux extrémités opposées) et la libération de la pièce de consigne 5. Dans cette position, le retour du verrou à sa position initiale est empêché par l'appui des extrémités arrières des leviers 14 sur le dessus des palettes 24 et 25.

Comme représenté en coupe sur la figure 3B, le verrou est monté en appui à l'intérieur du boitier B1 sur la pièce C5 de reprise d'effort qui fait office de socle d'appui. La face avant de la protubérance 22 vient s'adosser à une paroi avant 40 de la pièce C5 et la face inférieure de la partie centrale du verrou repose sur un élément de support solidaire de ladite pièce C5. Ainsi, en cas de traction exercée sur la clé en position verrouillée et donc sur le verrou, les efforts sont retransmis au boitier par l'intermédiaire de la pièce C5 montée solidement contre la structure du boitier.

La Figure 4 illustre schématiquement le déverrouillage de la clé 8 : l'introduction de la pièce de la pièce de consigne 5 provoque l'écartement des extrémités des leviers 14 à l'encontre de la force des pattes avant 31 et 32 du ressort, ce qui dégage l'espace nécessaire pour le montée des palettes 24 et 25 du verrou entre les extrémités arrières correspondantes des leviers 14. Ce mouvement ascendant provient de la rotation du verrou dans le sens horaire et qui est provoquée par l'appui des pattes arrière 29 et 30 du ressort sur les plots d'extrémité 27 et 28 de la barre transversale 26 du verrou. Simultanément, cette rotation du verrou provoque le dégagement de la protubérance 22 par rapport à la fenêtre 23 de la clé 8. La clé 8 peut alors être retirée du boitier 1 de la cassette par simple traction axiale. Dans cette position, le retour du verrou est empêché par le blocage des palettes 24 et 25 entre les extrémités arrières correspondantes des leviers 14.

## Revendications

1. Mécanisme de verrouillage à consigne (5), du type à leviers (14) pivotants agissant d'un côté en prise directe avec la consigne et de l'autre sur un verrou basculant (20-22,24-28) dont une extrémité porte un pêne (22) s'engageant dans une lumière (23) d'une clé (8,23), dans lequel le verrou basculant a la forme générale d'une croix et comprenant une barre transversale (26) et une barre longitudinale (20), la barre transversale (26) constituant l'axe de basculement du verrou basculant et étant perpendiculaire à la barre longitudinale (20), la barre longitudinale (20) comprenant le pêne (22), **caractérisé en ce que** les extrémités de la barre transversale (26) de ladite croix portent chacune un plot d'appui (27, 28), **en ce qu'**un ressort à lame plat (29-33) est disposé par-dessus les leviers (14) et le verrou basculant, ledit ressort (29-33) comportant d'un côté deux pattes (29, 30) reposant, en service, sur les plots d'appui (27, 28) de la barre transversale (26) du verrou basculant, et de l'autre deux pattes (31, 32) coopérant chacune avec un des deux leviers pivotants (14) pour solliciter en direction l'une de l'autre les extrémités desdits leviers dirigées vers le verrou basculant, et **en ce que** la barre longitudinale (20) du verrou basculant porte, à l'opposé du pêne (22), deux palettes (24, 25) qui, en service, coopèrent avec les extrémités correspondantes des leviers (14).

2. Mécanisme de verrouillage à consigne selon la revendication 1, **caractérisé en ce que** la barre longitudinale (20) du verrou porte vers une de ses extrémités deux protubérances (21, 22) formant pêne d'engagement dans une fenêtre formant gâche (23) pratiquée dans la clé (8).

3. Mécanisme de verrouillage à consigne selon la revendication 2, caractérisé en que les plots d'appui (27, 28) de la barre transversale (26) du verrou présentent une pente inclinée.

4. Mécanisme de verrouillage à consigne selon l'une quelconque des revendications 1 à 3, **caractérisé en ce que** les deux pattes (29, 30) du ressort plat (29-33) qui coopèrent avec les plots d'appui (27, 28) de la barre transversale (20) du verrou sont disposées dans le même plan horizontal que ledit ressort plat, les deux pattes (31, 32) dudit ressort qui coopèrent avec les leviers (14) étant disposées orthogonalement audit plan horizontal.

5. Mécanisme de verrouillage à consigne selon la revendication 4, **caractérisé en ce que** le ressort plat (29-33) comporte une languette (33) formant frein lors de l'éjection de la pièce de consigne (5).

6. Mécanisme de verrouillage à consigne selon l'une quelconque des revendications 1 à 5, **caractérisé en ce qu'**il est logé dans une cassette (C1) formée d'un boitier (1) fermé par un couvercle supérieur (2), ledit boitier (1) présentant une face verticale (3) munie d'une fente (4) d'introduction d'une pièce de consigne (5) et une face verticale (6) diamétralement opposée munie d'une fente d'introduction d'une clé (8).

7. Mécanisme de verrouillage à consigne selon la revendication 6, **caractérisé en ce que** la cassette (C1) est montée dans un boitier (B1) fixé au moyen d'une bride (B2) sur la barre de manœuvre d'un chariot.

8. Mécanisme de verrouillage à consigne selon la revendication 7, **caractérisé en ce que** le couvercle (2) de la cassette (C1) comporte une ouverture (34) à travers laquelle le pêne (22) du verrou prend appui sur le boitier (B1), en position de verrouillage de la clé (8).

9. Consigneur pour chariot à consigne, **caractérisé en ce qu'**il contient un mécanisme de verrouillage à consigne selon l'une quelconque des revendications 1 à 8.

## Patentansprüche

1. Verriegelungsmechanismus mit Pfand (5) vom Typ mit Schwenkhebeln (14), die einerseits in direktem Eingriff mit dem Pfand und andererseits auf eine Schwenkverriegelung (20 - 22, 24 - 28) wirken, von der ein Ende einen Riegel (22) trägt, der in eine Öffnung (23) eines Schlüssels (8, 23) eingreift, wobei die Schwenkverriegelung die allgemeine Form eines Kreuzes aufweist und umfassend eine Querstange (26) und eine Längsstange (20), wobei die Querstange (26) die Schwenkachse der Schwenkverriegelung aufweist und senkrecht zur Längsstange (20) ist, wobei die Längsstange (20) einen Riegel (22) umfasst, **dadurch gekennzeichnet, dass** die Enden der Querstange (26) des Kreuzes jeweils eine Stützunterlage (27, 28) tragen, dadurch, dass eine Feder mit ebenem Blatt (29 - 33) unter den Hebeln (14) und der Schwenkverriegelung angeordnet ist, wobei die Feder (29 - 33) einerseits zwei Schenkel (29, 30) in Betrieb umfasst, auf den Stützunterlagen (27, 28) der Querstange (26) der Schwenkverriegelung, und andererseits zwei Schenkel (31, 32), die jeweils mit einem der zwei Schwenkhebeln (14) zusammenarbeiten, um in Richtung des einen auf das andere die Enden der Hebeln, die gegen die Schwenkverriegelung gerichtet ist, zu beanspruchen, und dadurch, dass die Längsstange (20) der Schwenkverriegelung gegenüber dem Riegel (22) zwei Paletten (24, 25) trägt, die in Betrieb mit den entsprechenden Enden der Hebel (14) zusammenarbeiten.

2. Verriegelungsmechanismus mit Pfand nach Anspruch 1, **dadurch gekennzeichnet, dass** die Längsstange (20) der Verriegelung gegen eines ihrer Enden zwei Vorsprünge (21, 22) trägt, die einen Eingriffsriegel in ein Fenster bilden, das ein Schließblech (23) bildet, das im Schlüssel (8) angebracht ist.

3. Verriegelungsmechanismus mit Pfand nach Anspruch 2, **dadurch gekennzeichnet, dass** die Stützunterlagen (27, 28) der Querstange (26) der Verriegelung eine geneigte Schräge aufweisen.

4. Verriegelungsmechanismus mit Pfand nach einem der Ansprüche 1 bis 3, **dadurch gekennzeichnet, dass** die zwei Schenkel (29, 30) der Blattfeder (29 - 33), die mit den Stützunterlagen (27, 28) der Querstange (20) der Verriegelung zusammenarbeiten, auf der gleichen horizontalen Ebene wie die Blattfeder angeordnet sind, wobei die zwei Schenkel (31, 32) der Feder, die mit den Hebeln (14) zusammenarbeiten, orthogonal zu der horizontalen Ebene angeordnet sind.

5. Verriegelungsmechanismus mit Pfand nach Anspruch 4, **dadurch gekennzeichnet, dass** die Blattfeder (29 - 33) eine Lasche (33) umfasst, die beim Ausstoß des Pfandstücks (5) eine Bremse bildet.

6. Verriegelungsmechanismus mit Pfand nach einem der Ansprüche 1 bis 5, **dadurch gekennzeichnet, dass** er in einer Kassette (C1) untergebracht ist, die aus einem Gehäuse (1), geschlossen durch einen oberen Deckel (2), gebildet ist, wobei das Gehäuse (1) eine vertikale Seite (3) aufweist, ausgestattet mit einem Schlitz (4) zur Einführung eines Pfandstücks (5), und eine diametral entgegengesetzte vertikale Seite (6), die mit einem Schlitz zur Einführung eines Schlüssels (8) ausgestattet ist.

7. Verriegelungsmechanismus mit Pfand nach Anspruch 6, **dadurch gekennzeichnet, dass** die Kassette (C1) in einem Gehäuse (B1) montiert ist, das mit Hilfe eines Flansches (B2) auf der Führungsstange eines Einkaufswagens fixiert ist.

8. Verriegelungsmechanismus mit Pfand nach Anspruch 7, **dadurch gekennzeichnet, dass** der Deckel (2) der Kassette (C1) eine Öffnung (34) umfasst, durch die der Riegel (22) der Verriegelung auf dem Gehäuse (B1) in der Verriegelungsposition des Schlüssels (8) aufliegt.

9. Pfandschloss für Einkaufswagen mit Pfand, **dadurch gekennzeichnet, dass** es einen Verriegelungsmechanismus mit Pfand nach einem der Ansprüche 1 bis 8 enthält.

## Claims

1. A lock mechanism with deposit (5), of the type with pivoting levers (14) acting on the one hand by engaging directly with the deposit and on the other hand on a rocking lock (20-22, 24-28), one end of which bears a bolt (22) engaging in an aperture (23) of a key (8, 23), in which the rocking lock is in the general shape of a cross comprising a transverse bar (26) and a longitudinal bar (20), the transverse bar (26) forming the rocking axis of the rocking lock and being perpendicular to the longitudinal bar (20), the longitudinal bar (20) comprising the bolt (22), **characterized in that** the ends of the transverse bar (26) of said cross each bear a support pad (27, 28), **in that** a flat leaf spring (29-33) is arranged above the levers (14) and the rocking lock, said spring (29-33) including, on one side, two tabs (29, 30) resting, during use, on the support pads (27, 28) of the transverse bar (26) of the rocking lock, and on the other, two tabs (31, 32) each cooperating with one of the two pivoting levers (14) in order to urge the ends of said levers toward one another that are oriented toward the rocking lock, and **in that** the longitudinal bar (20) of the rocking lock bears, opposite the bolt (22), two vanes (24, 25) that, during use, cooperate with the corresponding end of the levers (14).

2. The lock mechanism with deposit according to claim 1, **characterized in that** the longitudinal bar (20) of the lock bears, toward one of its ends, two protuberances (21, 22) forming a bolt for engaging in a window forming a strike (23) formed in the key (8).

3. The lock mechanism with deposit according to claim 2, **characterized in that** the support pads (27, 28) of the transverse bar (26) of the lock have an inclined slope.

4. The lock mechanism with deposit according to any one of claims 1 to 3, **characterized in that** the two tabs (29, 30) of the flat spring (29-33) that cooperate with the support pads (27, 28) of the transverse bar (20) of the lock are arranged in the same horizontal plane as said flat spring, the two tabs (31, 32) of said spring that cooperate with the levers (14) being arranged orthogonally to said horizontal plane.

5. The lock mechanism with deposit according to claim 4, **characterized in that** the flat spring (29-33) includes a tongue (33) forming a brake during the ejection of the deposit piece (5).

6. The lock mechanism with deposit according to any one of claims 1 to 5, **characterized in that** it is housed in a cassette (C1) formed by a housing (1) closed by an upper cover (2), said housing (1) having a vertical face (3) provided with a slot (4) for inserting a deposit piece (5) and a diametrically opposite vertical face (6) provided with a slot for inserting a key (8).

7. The lock mechanism with deposit according to claim 6, **characterized in that** the cassette (C1) is mounted in a housing (B1) fixed using a flange (B2) on the maneuvering bar of a trolley.

8. The lock mechanism with deposit according to claim 7, **characterized in that** the cover (2) of the cassette (C1) includes an opening (34) through which the bolt (22) of the lock bears on the housing (B1), in the locked position of the key (8).

9. A coin lock for a trolley with deposit, **characterized in that** it contains a lock mechanism with deposit according to any one of claims 1 to 8.
